# EUROPÄISCHE PATENTSCHRIFT

(11) **EP 0 894 721 B1**
(45) Veröffentlichungstag und Bekanntmachung des Hinweises auf die Patenterteilung: **29.01.2003**
(21) Anmeldenummer: 98111566.0
(22) Anmeldetag: 24.06.1998
(51) Int. Cl.: B65B 27/08

(54) **Verfahren und Vorrichtung zum Umreifen von einzelnen Gegenständen oder von Stapeln von Gegenständen**
Method and device for tying single objects or stacks of objects
Proçédé et dispositif pour cercler des objets unitaires ou des piles d'objets

(30) Priorität: 04.07.1997 CH 163197
(43) Veröffentlichungstag der Anmeldung: 03.02.1999
(73) Patentinhaber: Ferag AG, 8340 Hinwil (CH)
(72) Erfinder: De Vlaam, Henk, 1312 ET Almere (NL)
(74) Vertreter: Frei, Alexandra Sarah

(56) Entgegenhaltungen:
- EP-A- 0 113 874
- EP-A- 0 160 233
- EP-A- 0 279 333
- EP-A- 0 612 661
- DE-A- 2 156 651
- DE-A- 3 140 291
- DE-A- 3 340 628
- GB-A- 1 282 769

## Beschreibung

Die Erfindung liegt auf dem Gebiete der Verpackungstechnik und bezieht sich auf ein Verfahren und auf eine Vorrichtung gemäss den Oberbegriffen der entsprechenden, unabhängigen Patentansprüche. Das Verfahren und die Vorrichtung dienen zum Umreifen von im wesentlichen quaderförmigen Gegenständen oder von Stapeln von Gegenständen wie beispielsweise von Stapeln von Zeitungen oder Zeitschriften, die aufeinander folgend in eine Umreifungsposition und nach der Umreifung aus dieser hinaus gefördert werden.

Gemäss dem Stande der Technik werden Gegenstände oder Stapel von Gegenständen, die auf einem Förderweg zugefördert werden, quer zu dieser Förderrichtung umreift mit Hilfe eines sich schlaufenförmig um den Förderweg erstreckenden Bandkanales, in dessen Bereich der zu umreifende Gegenstand gestoppt wird. Eine im Bandkanal positionierte Bandschlaufe wird dann aus dem Bandkanal gezogen, um den Gegenstand gespannt und beispielsweise durch Verschweissen um den Gegenstand geschlossen.

Auch für Umreifungen parallel zur Förderrichtung sind entsprechende Bandkanäle anwendbar, wenn dafür gesorgt wird, dass der Bandkanal die Wegförderung des umreiften Gegenstandes nicht behindert. Dies wird beispielsweise realisiert, indem der Bandkanal oder Teile davon derart beweglich ausgestaltet werden, dass sie vor der Wegförderung des umreiften Gegenstandes aus dem Förderweg entfernt werden können (z.B. DE-4421661), oder indem Bandkanalteile, die die Weiterförderung behindern könnten, seitlich des Förderweges angeordnet werden und das Band erst beim Herausziehen aus dem Bandkanal in den Bereich der Föderbahn bewegt wird (DE-4230730).

Gemäss dem Stande der Technik werden Gegenstände auch in zwei zueinander im wesentlichen senkrecht stehenden Richtungen umreift, indem eine Mehrzahl von Vorrichtungen, wie sie oben kurz beschrieben sind, sequentiell hintereinander angeordnet oder ineinander integriert werden. Einfache Anordnungen weisen zwei sequentiell hintereinander angeordnete Querumreifungsvorrichtungen auf, wobei die Förderrichtung der zu umreifenden Gegenstände zwischen den beiden Vorrichtungen um 90° geändert oder die zu umreifenden Gegenstände um 90° gedreht werden.

Vorrichtungen zur simultanen Längs- und Querumreifung mit Hilfe von Bandkanälen sind beispielsweise beschrieben in den Publikationen DE-3909223 und US-5078057. Diese Vorrichtungen sind sowohl bezüglich Mechanik als auch bezüglich Steuerung aufwendig. Ferner sind die Methoden mit Bandkanälen, insbesondere für die Längsumreifung beschränkt auf schmales Umreifungsmaterial, d.h. sie sind nur anwendbar zum Umreifen, nicht aber zum Umhüllen mit einem breiteren Material, und die Bandkanäle sind nur dann vorrichtungsmässig einfach, wenn Umreifungsmaterial verwendet wird, das eine genügende Stabilität aufweist, um in den Kanal geschoben werden zu können.

Dies gilt auch für die relativ einfache Vorrichtung mit zwei im Bereiche einer Umreifungsposition schief zur Förderrichtung angeordneten Bandkanälen (DE-3303956) in deren Wirkungsbereich die zu umreifenden Gegenstände oder Stapel mit ihrer Diagonale parallel zur Förderrichtung gefördert werden müssen.

Zur Umreifung parallel zum Förderweg (Längsumreifung) sind auch Methoden bekannt, in denen das Umreifungsmaterial (z.B. Band) von zwei relativ zum Förderweg einander gegenüberliegenden Seiten (oben/unten, links/rechts) zugeführt wird. Die Enden der von je einer Seite zugeführten Bänder werden miteinander verbunden, sodass das Band vorhangartig quer durch den Förderweg des zu umreifenden Gegenstandes oder Stapels hindurch gespannt ist. Der Gegenstand oder Stapel wird auf dem Förderweg gegen das über den Förderweg gespannte Band bewegt, sodass sich dieses auf dessen Vorderseite legt und mitgezogen wird. Wenn die Hinterseite des zu umreifenden Gegenstandes die Stelle des Bandvorhanges durchschritten hat, werden die beiden Bänder auf der Hinterseite des Gegenstandes oder Stapels wieder verbunden und abgetrennt, derart, dass die zwei abgetrennten Bandstücke parallel zur Förderrichtung um den Gegenstand geschlossen sind und dass für den Folgegegenstand das Band wiederum durch den Förderweg hindurch gespannt ist.

Vorrichtungen zur Durchführung dieser Art von Längsumreifung sind beispielsweise beschrieben in den Publikationen EP-225665, EP-592049, DE-2548786 oder DE-2513668. In denselben Publikationen sind auch Vorrichtungen zum Verbinden und Abtrennen der Bänder aus den beiden Bandquellen beschrieben.

Nach demselben Prinzip arbeiten auch Vorrichtungen, in denen das Umreifungsmaterial nur von einer Seite zugeführt wird und in denen das freie Bandende mit Hilfe eines bewegbaren Greifers oder eines ähnlichen mechanischen Mittels durch den Förderweg gespannt und um den zu umreifenden Gegenstand geschlossen wird.

Die Umreifung unter Verwendung eines durch den Förderweg gespannten Umreifungsmaterials ist, wie die weiter oben beschriebenen Methoden mit Bandkanal anwendbar für relativ schmale und relativ steife Umreifungsbänder. Sie ist aber auch einfach adaptierbar für die Verwendung von breiteren Umreifungsmaterialien und zur Verwendung von Umreifungsmaterialien, die keine oder eine nur sehr geringe Eigensteifigkeit aufweisen. Gegenstände und Stapel von Gegenständen können also mit diesen letztgenannten Methoden auch beispielsweise mit dünnen Folien aus Kunststoff, die im wesentlichen dieselbe Breite aufweisen wie die zu umreifenden Gegenstände oder breiter sind als diese, "umreift" oder besser gesagt umhüllt werden.

In der Publikation EP-113874 ist auch eine Kombination einer Querumreifung mit der oben beschriebenen Längsumreifung beschrieben. In dieser Kombination ist aber mindestens in Längsrichtung nur eine Umreifung ohne nennenswerte Spannung, wie dies für Umreifungen im Sinne von Umhüllungen mit Folien üblich ist, möglich.

Die Erfindung stellt sich nun die Aufgabe, ein Verfahren zur Umreifung von hintereinander zugeförderten, im wesentlichen quaderförmigen Gegenständen oder Stapeln aufzuzeigen. Mit dem erfindungsgemässen Verfahren soll es möglich sein, mit einer einfachen Vorrichtung und weitgehend unabhängig vom Umreifungsmaterial (verschiedene Breiten, verschiedene Anforderungen an die für die Umreifung notwendige Spannung) stabile Umreifungen zu erstellen. Zusätzlich soll das Verfahren eine hohe Flexibilität betreffend Umreifungsart (Längsumreifung, Querumreifung, Kreuzumreifung) ermöglichen, wobei die Zykluszeit im wesentlichen unabhängig sein soll von der gewünschten Umreifungsart und wobei ausser dem Stopp in der Umreifungsposition die Förderung der zu umreifenden und umreiften Gegenstände möglichst kontinuierlich und geradlinig bleiben soll. Ferner ist es eine Aufgabe der Erfindung, eine Vorrichtung zur Durchführung des Verfahrens zu schaffen.

Diese Aufgabe wird gelöst durch das Verfahren und die Vorrichtung, wie sie in den Patentansprüchen definiert sind.

Das erfindungsgemässe Verfahren basiert auf einer Kombination eines Längsumreifungsverfahrens mit einem über den Förderweg gespannten, ersten Umreifungsmaterial (Umreifung parallel zum Förderweg) und eines Querumreifungsverfahrens beispielsweise mit Hilfe einer quer zum Förderweg ausgerichteten Kanalschlaufe (Umreifung quer zum Förderweg). Dabei ist das erste Umreifungsmaterial am Eingang zu einer Umreifungsposition über den Förderweg gespannt und die Kanalschlaufe ist beispielsweise in der Mitte derselben, einzigen Umreifüngsposition (für eine im wesentlichen mittige Querumreifung) angeordnet, sodass das erste Umreifungsmaterial im wesentlichen bereits um den zu umreifenden Gegenstand geschlungen ist, wenn dieser in der Umreifungsposition gestoppt wird. Wenn der Gegenstand in der Umreifungsposition still steht, wird im wesentlichen gleichzeitig mit dem Spannen, Schliessen und Abtrennen der Längsumreifung die Querumreifung aus dem Kanal umgelegt, gespannt, geschlossen und abgetrennt. Damit die Längs- und Querumreifung unabhängig voneinander mit einer genügenden Spannung erstellt werden können, sind insbesondere für die Umreifung von komprimierbaren Gegenständen oder Stapeln entsprechend ausgestaltete und angetriebene Press- und gegebenenfalls Stabilisierungsmittel vorzusehen.

Für Gegenstände, die nur längs umreift werden sollen, wird die Querumreifung nicht initiiert. Für Gegenstände, die nur quer umreift werden sollen, wird das aufgespannte erste Umreifungsmaterial derart verschoben, dass es neben dem Förderweg oder oberhalb des Förderweges verläuft und der Gegenstand passieren kann, ohne das aufgespannte Umreifungsmaterial mitzunehmen. Für eine mehrfache Querumreifung kann der Gegenstand in der Umreifungsposition leicht verschoben werden oder können eine Mehrzahl von Bandkanälen vorgesehen sein. Für eine mehrfache Längsumreifung können entsprechend mehrere Umreifungsmaterialien durch den Förderweg aufgespannt werden. Das Umreifungsmaterial für die Längsumreifung kann ein Umreifungsband sein oder ein breiteres Umhüllungsmaterial, wie beispielsweise eine Kunststoffolie. Ein derartiges Umhüllungsmaterial hat eine beliebige Breite, ist also beispielsweise gleich breit wie die zu umreifenden Gegenstände oder Stapel oder breiter als diese.

Anhand der folgenden Figuren soll das erfindungsgemässe Verfahren an einer schematisch dargestellten, beispielhaften Ausführungsform der erfindungsgemässen Vorrichtung veranschaulicht werden. Dabei zeigen:
- **Figuren 1 bis 6**: aufeinander folgende Stadien des erfindungsgemässen Verfahrens, angewendet für die Längs- und/oder Querumreifung von Stapeln von Zeitungen oder Zeitschriften mit Blickrichtung quer zum Förderweg (Figuren 1 und 4 bis 6) und parallel zum Förderweg (Figuren 2 und 3);
- **Figur 7**: eine Tandemvorrichtung zur Durchführung des erfindungsgemässen Verfahrens;
- **Figur 8**: eine Vorrichtung zur Durchführung des erfindungsgemässen Verfahrens integriert in eine Anordnung zum Herstellen von Kreuzstapeln, zur Bestückung der Stapel mit einem Deckblatt und zur wahlweisen Längs- und/oder Querumreifung des bestückten Stapels.

**Figuren 1 und 4 bis 6** zeigen sehr schematisch eine beispielhafte Ausführungsform der Vorrichtung zur Durchführung des erfindungsgemässen Verfahrens mit einem Blickwinkel senkrecht zur Förderrichtung F, in der zu umreifende Stapel S in die Umreifungsposition U gefördert und umreifte Stapel S' aus der Umreifungsposition U weggefördert werden.

Die Umreifungsposition U ist mit den folgenden Mitteln ausgerüstet:
- ein Fördermittel 1 zur Zuförderung von zu umreifenden Stapeln S auf einem Förderweg in die Umreifungsposition U und zur Wegförderung von umreiften Stapeln S' aus der Umreifungsposition U,
- ein Längsumreifungsmittel 2 zum Aufspannen eines ersten Umreifungsmaterials A/A' senkrecht durch den Förderweg und zum Spannen, Schliessen und Abtrennen des ersten Umreifungsmaterials hinter dem Stapel S,
- ein Querumreifungsmittel 3 zum Bilden einer Querschlaufe aus einem zweiten Umreifungsmaterial B und zum Spannen, Verschliessen und Abtrennen der Schlaufe,
- gegebenenfalls ein Verschïebungsmittel zum Verschieben des durch den Förderweg gespannten ersten Umreifungsmaterials A/A' aus dem Bereich des Förderwegs,
- vordere und gegebenenfalls hintere Press- und Stabilisierungsmittel 4 und 5 zur Pressung und Stabilisierung eines Stapels S beim Einlauf in die Umreifungsposition U und während der Umreifung und gegebenenfalls zur Spannung des ersten Umreifungsmaterials A,
- und ein Steuermittel 6 zur Steuerung der genannten Mittel 1 bis 5 und des Verschiebungsmittels für eine wahlweise Erzeugung von Längs- und/oder Querumreifungen um in die Umreifungsposition U geförderte Stapel S.

Das Fördermittel 1 ist beispielsweise realisiert durch Föderbänder 11, 12 und 13, zwischen denen am Eingang der Umreifungsposition U eine Lücke für das erste Umreifungsmaterial A/A' und beispielsweise in der Mitte der Umreifungsposition U eine Lücke für die Schlaufe aus dem zweiten Umreifungsmaterial B vorgesehen sind.

Das Längsumreifungsmittel 2 weist im wesentlichen eine obere und eine untere Vorratsspule 21 und 21' des ersten Umreifungsmaterials A/A', obere und untere Brems/Führungsmittel 22 und 22' zur Führung des Umreifungsmaterials und zum Erzeugen einer Spannung sowie gegeneinander in den Förderweg bewegliche obere und untere, miteinander kooperierende Mittel 23 und 23' zum Spannen, Verbinden und Abtrennen des ersten Umreifungsmaterials. Derartige Längsumreifungsmittel 2 gehören zum Stande der Technik (siehe zum Stande der Technik eingangs zitierte Druckschriften) und sind ohne detailliertere Beschreibung für den Fachmann realisierbar.

Gegebenenfalls sind die Brems/Führungsmittel 22 und 22' in koordinierter Weise senkrecht zur Förderrichtung F derart beweglich angeordnet, dass sie den über den Förderweg gespannten Vorhang seitlich (in der Figur senkrecht zur Papierebene) aus dem Förderweg verschieben können, und derart die Funktion des Verschiebungsmittels übernehmen.

**Figuren 2 und 3** zeigen mit Blickwinkel parallel zur Förderrichtung derartige Brems/Führungsmittel 22 und 22' in ihrer operativen Stellung (Figur 2), in der sie das erste Umreifungsmaterial A/A' durch den Förderweg spannen, und in ihrer nicht operativen Stellung (Figur 3), in der sie das erste Umreifungsmaterial seitlich am Förderweg vorbei führen. Die Brems/Führungsmittel 22 und 22' bestehen beispielsweise aus einem Klemmbackenpaar 22.1 und einer Führungsrolle 22.2, die mit Hilfe eines um eine Drehachse 22.3 verschwenkbaren Hebels 22.4 in einer Ebene quer zum Förderweg bewegbar sind. Je nach Breite und Elastizität des Umreifungsmaterials ist es dabei vorteilhaft, Bremsbackenpaar 22.1 und Führungsrolle 22.2 und damit das Umreifungsmaterial um 90° zu drehen und benachbarte Umlenkrollen (z.B. Umlenkrolle 22.5) ebenfalls zu schwenken, wie dies in den Figuren 2 und 3 dargestellt ist.

Das Querumreifungsmittel 3 weist im wesentlichen eine Vorratsspule 31 für das zweite Umreifungsmaterial B, einen sich schlaufenförmig um den Förderweg erstreckenden Schlaufenkanal 32 und Mittel 33 zum Einführen des zweiten Umreifungsmaterials B in den Schlaufenkanal 32 und zum Umlegen der Schlaufe um den Stapel sowie zum Spannen, Verbinden und Abtrennen auf. Derartige Querumreifungsmittel 3 gehören zum Stande der Technik und sind ohne detailliertere Beschreibung von einem Fachmann realisierbar (siehe zum Stande der Technik eingangs zitierte Druckschriften).

Insbesondere zum Erstellen von gespannten Umreifungen um komprimierbare Stapel oder auch Gegenstände, weist die Vorrichtung vordere und gegebenenfalls auch hintere Press- und Stabilisierungsmittel 4 und 5 auf. Das vordere Press- und Stabilisierungsmittel 4 wirkt im wesentlichen auf den vorlaufenden Stapelteil und ist zyklisch bewegbar, derart, dass es bereits während dem Einlaufen des Stapels S auf diesen presst und damit zusätzlich verhindert, dass sich die einzelnen Gegenstände (Zeitungen oder Zeitschriften) durch die Wirkung des aufgespannten Vorhanges des ersten Umreifungsmittels A/A' in Förderrichtung F relativ zueinander verschieben. Je nach Anforderungen an die Längsumreifung und deren Spannung weist das vordere Press- und Stabilisierungsmittel eine Lücke auf, durch die das erste Umreifungsmaterial verläuft, und wirkt dann nicht auf das erste Umreifungsmaterial oder es presst auch auf das erste Umreifungsmaterial und trägt damit bei zur Spannung des ersten Umreifungsmaterials um den vorlaufenden Teil des zu umreifenden Stapels.

Das hintere Press- und Stabilisierungsmittel 5 wirkt auf den nachlaufenden Stapelteil und ist beispielsweise als Paar von auf- und ab bewegbaren Pressstücken ausgebildet, zwischen denen das erste Umreifüngsmaterial verläuft.

Auch seitlich von einem zu umreifenden Stapel angeordnete Stabilisierungsmittel, wie sie von Umreifungsvorrichtungen gemäss dem Stande der Technik bekannt sind, können für die Umreifung von unstabilen Stapeln vorgesehen werden.

Dem Steuermittel 6 (in der Figur 1 schematisch als Kasten mit gestrichelten Linien zu den anzusteuernden Vorrichtungsteilen dargestellt) werden Daten der zugeförderten Stapel zur Verfügung gestellt. Anhand dieser Daten wird entschieden, ob ein Stapel längs, quer, längs und quer oder überhaupt nicht umreift werden soll. Anhand der Daten wird gegebenenfalls auch entschieden, wie weit Vorrichtungselemente (z.B. Elemente 23, 4, 5) bewegt werden müssen, um einen zu umreifenden Stapel ungehindert in die Umreifungsposition fördern zu können, d.h. wie gross die minimal notwendige Bewegung zur Entfernung dieser Vorrichtungselemente aus dem Förderweg ist.

Vor dem Einlauf eines Stapels S (Figur 1), der längs und quer umreift werden soll, wird mit Hilfe des Steuermittels 6 die folgende Vorrichtungskonfiguration erstellt: Fördermittel 1 läuft, Brems/Führungsmittel 22/22' sind in operativer Ruhestellung (spannen das Umreifungsmaterial durch den Förderweg aber bremsen es nicht), Mittel 23/23' sind in Ruheposition oberhalb und unterhalb des Förderwegs, Schlaufe des zweiten Umreifungsmaterials B ist im Schlaufenkanal 32 vorbereitet, vorderes Press- und Stabilisierungsmittel 4 in einer Ausgangsposition oberhalb des Förderweges (z.B. in Förderrichtung in seiner hintersten Position, ausgezogen dargestellt), hinteres Press- und Stabilisierungsmittel 5 ebenfalls in seiner Ausgangsposition oberhalb des Förderwegs. Die in der Figur 1 gestrichelt dargestellte Position des vorderen Press- und Stabilisierungsmittels 4 ist die Ruhestellung, in der es nicht in den Bereich des Schlaufenkanals 32 reicht.

Bei seinem Einlauf in die Umreifungsposition U nimmt der Stapel das durch den Förderweg gespannte erste Umreifungsmittel mit, das von den beiden Spulen 21 und 21' nachgeliefert wird, wobei für ein schnelles Nachliefern an sich bekannte Bandspeicher zwischen Vorratsspule und Förderweg vorgesehen sein können.

Wenn der Stapel S die Ausgangsposition des vorderen Press- und Stabilisierungsmittels 4 erreicht hat (Figur 4), wird dieses auf den Stapel abgesenkt und wird auf den Stapel pressend in Förderrichtung F mitgeführt. Für sehr unstabile Stapel, die durch das mitzunehmende Umreifungsmaterial in Unordnung gebracht werden könnten, ist das vordere Press- und Stabilisierungsmittel derart auszugestalten und zu bewegen, dass es den Stapel bereits stabilisierend begleitet, wenn dieser auf das über den Förderweg gespannte, erste Umreifungsmaterial trifft.

Wenn der Stapel in der Umreifungsposition U positioniert ist (Figur 5), werden die folgenden Aktionen ausgelöst: Fördermittel 1 (insbesondere Förderbänder 12 und 13) wird gestoppt und das hintere Press- und Stabilisierungsmittel 5 auf den Stapel abgesenkt, Brems/Führungsmittel 22/22' werden in Bremsstellung gebracht, Mittel 23/23' werden in Aktionsposition gebracht und zum Verbinden und Abtrennen des ersten Umreifungsmaterials A/A' aktiviert und gleichzeitig wird das Mittel 33 für die Querumreifung aktiviert.

Wenn die beiden Umreifungen erstellt sind (Figur 6), werden die folgenden Aktionen ausgelöst: vorderes und hinteres Press- und Stabilisierungsmittel 4 und 5 werden über den Förderweg angehoben, Mittel 23/23' werden aus dem Bereich des Förderwegs bewegt, Fördermittel 1 läuft an, Brems/Führungsmittel 22/22' werden in Ruhestellung gebracht, eine neue Schlaufe von zweitem Umreifungsmaterial B wird im Schlaufenkanal erstellt.

Durch die Anpassung der Höhe der Ruheposition des oberen Mittels 23 und der Ausgangspositionen der Press- und Stabilisierungsmittel 4 und 5 auf die Höhe eines folgenden Stapels kann die Zykluszeit bei Stapeln mit kleiner Höhe reduziert und damit eine mittlere Zykluszeit herabgesetzt werden.

Für Stapel, die nur quer umreift werden sollen, wird das erste Umreifungsmaterial A/A' durch entsprechende Verschiebung des durch den Förderweg gespannten Teils bzw. durch Verschieben der Brems/Führungsmittel 22/22' aus dem Förderweg verschoben und für den nächsten Stapel gegebenenfalls wieder in den Förderweg bewegt. Operative und nicht operative Stellung der Brems/Führungsmittel 22 und 22' sind in den Figuren 2 und 3 dargestellt.

Für Stapel, die nur längs umreift werden sollen, werden die Mittel 33 nicht aktiviert.

Es ist offensichtlich auch möglich, einen (gegebenenfalls nur aus einem Exemplar bestehenden Stapel) ohne jegliche Umreifung durch die Umreifungsposition (gegebenenfalls ohne Stopp) passieren zu lassen.

Für die identische Umreifung identischer Stapel kann offensichtlich auf eine Reihe von Steuerungsvorgängen verzichtet werden und können aus diesem Grunde die entsprechenden Mittel einfacher konzipiert werden.

Zur Umreifung von Gegenständen im Gegensatz zur Umreifung von Stapeln kann das erste Umreifungsmaterial A/A' statt senkrecht durch den Förderweg auch waagrecht durch den Förderweg gespannt werden.

**Figur 7** zeigt eine weitere Ausführungsform der erfindungsgemässen Vorrichtung. Es handelt sich dabei um eine Tandemsvorrichtung, mit der pro Zyklus zwei Gegenstände oder Stapel umreift werden. Die Vorrichtung besteht im wesentlichen aus zwei unmittelbar hintereinander geschalteten Vorrichtungen, wie sie in den Figuren 1 bis 6 dargestellt sind, deren Vorrichtungsteile auch mit denselben Bezugsziffern (bzw. mit denselben Bezugsziffern mit .1) bezeichnet sind wie die entsprechenden Vorrichtungsteile in den Figuren 1 bis 6. Dabei ist aber nur ein Vorhang des ersten Umreifungsmaterial A/A' vorgesehen, der um beide zugeförderten Stapel S und S.1 gelegt und in unmittelbarer Aufeinanderfolge zuerst auf der Hinterseite des vorlaufenden Stapels S.1 und dann auf der Hinterseite des nachlaufenden Stapels S gespannt, geschlossen und abgetrennt wird.

Mit Hilfe der Vorrichtung, wie sie in der Figur 7 dargestellt ist, kann die Umreifungszeit verkleinert werden, wobei nicht ganz die doppelte Ausrüstung notwendig ist (nur zwei Vorratsspulen 21 und 21' des ersten Umreifungsmaterials A/A'). Da von einem Paar von aufeinander folgenden Stapeln S und S.1 entweder beide oder keiner längsumreift werden kann, ist die Flexibilität der Vorrichtung verglichen mit der Flexibilität der Vorrichtung gemäss Figuren 1 bis 6 leicht reduziert.

**Figur 8** zeigt noch die Integration einer erfindungsgemässen Vorrichtung in eine Verarbeitungsstrasse, in der einzelne Druckprodukte wie Zeitungen oder Zeitschriften zugeführt werden (Pfeil C), in einer Stapelvorrichtung 60 mit Drehtisch zu Teilstapeln und dann zu Kreuzstapeln S gestapelt werden. Die Kreuzstapel werden mit Hilfe eines Schiebers 14 in den Bereich eines Drukkers und Auslegers 61 gefördert, mit Hilfe derer der Stapel mit einem Deckblatt bestückt wird. Zusätzlich oder anstelle des Deckblattes können auch andere Informationsträger zugegeben werden. Wiederum mit Hilfe eines Schiebers 14 wird der bestückte Stapel in die Umreifungsposition U der erfindungsgemässen Vorrichtung 62 gefördert und umreift, wie dies weiter oben im Detail beschrieben wurde.

Aus dem Kombinationsbeispiel der Figur 8 ist ersichtlich, wie kompakt eine derartige oder ähnliche Verarbeitungsstrasse unter Verwendung der erfindungsgemässen Vorrichtung ausgestaltet werden kann, was nicht nur aus Platzgründen begrüsst wird, sondern was auch die Förderwege der noch nicht umreiften und dadurch empfindlichen Stapel extrem kurz und dadurch problemlos macht.

Die Komponentenzusammenstellung einer derartigen Verarbeitungsstrasse ist individuell nutzbar. Die Stelle 61 dient dabei auch als Beruhigungszone, in die der Stapel mit einer relativ hohen Geschwindigkeit eingeschoben wird, in der er seitlich stabilisiert und gegebenenfalls gestoppt wird und aus der er mit einer kleineren Geschwindigkeit ausgefahren wird. Eine derartige Behandlungsweise macht auch das Verarbeiten von sehr unstabilen Stapeln problemlos.

## Patentansprüche

1. Verfahren zur Umreifung von auf einem Förderweg in eine Umreifungsposition (U) und aus der Umreifungsposition (U) geförderten, im wesentlichen quaderförmigen Stapeln (S) von Druckprodukten, wobei die Stapel am Eingang der Umreifungsposition auf ein durch den Förderweg gespanntes erstes Umreifungs- oder Umhüllungsmaterial (A/A') treffen und dieses mitnehmen, so dass das erste Umreifungs- oder Umhüllungsmaterial (A/A') sich um die vorlaufende Seite des Stapels legt, wobei das erste Umreifungs oder Umhüllungsmaterial (A/A') hinter dem Stapel um diesen geschlossen, abgetrennt und wieder durch den Förderweg gespannt wird und wobei in derselben Umreifungsposition (U) quer zum Förderweg ein zweites Umreifungsmaterial (B) um den Gegenstand oder Stapel (S) geschlungen, festgezogen geschlossen wird, während der Stapel gepresst wird, **dadurch gekennzeichnet, dass** der vorlaufende Teil des Stapels (S) zusätzlich mit Hilfe eines in Förderrichtung (F) mitgeführten Press- und Stabilisierungsmittels (4) auch während dem Einbringen in die Umreifungsposition (U) gepresst und stabilisiert wird, wobei das erste Umreifungsmaterial (A/A') durch eine Lücke im Press- und Stabilisierungsmittel (4) verläuft.

2. Verfahren nach Anspruch 1, **dadurch gekennzeichnet, dass** das erste Umreifungsmaterial (A/A') von zwei einander gegenüberliegenden Seiten des Förderweges zugeführt wird.

3. Verfahren nach Anspruch 1 oder 2, **dadurch gekennzeichnet, dass** zur wahlweisen Umreifung mit nur dem zweiten Umreifungsmaterial (B) das erste Umreifungsmaterial (A/A') aus dem Förderweg verschoben wird.

4. Verfahren nach einem der Ansprüche 1 bis 3, **dadurch gekennzeichnet, dass** das erste Umreifungsmaterial (A/A") ein durch Schweissen verschliessbares Umreifungsband ist.

5. Verfahren nach einem der Ansprüche 1 bis 4, **dadurch gekennzeichnet, dass** das zweite Umreifungsmaterial (B) ein durch Schweissen verschliessbares Umreifungsband ist.

6. Verfahren nach Anspruch 1 oder 2, **dadurch gekennzeichnet, dass** zwei Stapel (S und S.1) hintereinander in hintereinanderliegende Umreifungspositionen (U und U.1) gefördert werden, und dass unmittelbar nacheinander das erste Umreifungsmaterial (A/A') zuerst zwischen den beiden Stapeln und dann auf der Hinterseite des nachlaufenden Stapels zu einer Umreifung geschlossen wird.

7. Vorrichtung zur Umreifung von auf einem Förderweg in eine Umreifungsposition (U) und aus der Umreifungsposition (U) geförderten, im wesentlichen quaderförmigen Stapeln (S) von Druckprodukten, welche Vorrichtung ein Fördermittel zum seriellen Zufördem der Stapel in die Umreifungsposition (U) und zum Wegfördern aus der Umreifungsposition (U) aufweist, sowie ein im Bereiche der Umreifungsposition angeordnetes Längsumreifungsmittel (2) zum Aufspannen eines ersten Umreifungsmaterials (A/A') durch den Förderweg und zum Spannen, Schliessen und Abtrennen des ersten Umreifungsmaterials hinter einem in die Umreifungsposition geförderten Stapel (S), ein ebenfalls in der Umreifungsposition (U) angeordnetes Querumreifungsmittel (3) zum Bilden einer Querschlaufe aus einem zweiten Umreifungsmaterial (B) um den in die Umreifungsposition (U) geförderten Stapel und zum Spannen, Verschliessen und Abtrennen der Schlaufe und ein Mittel zum Pressen des Stapels (S) in der Umreifungsposition (U), **dadurch gekennzeichnet, dass** das Pressmittel als derart bewegliches Press- und Stabilisierungsmittel (4) ausgebildet und angeordnet ist, dass es zusätzlich durch Mittführen mit dem Stapel auch während dem Einbringen des Stapels in die Umreifungsposition (U) pressend und stabilisierend auf den Stapel wirkt und dass das erste Umreifungsmittel durch eine Lücke im Press- und Stabilisierungsmittel verläuft.

8. Vorrichtung nach Anspruch 7, **dadurch gekennzeichnet, dass** sie zusätzlich Verschiebungsmittel zum Verschieben des über den Förderweg aufgespannten ersten Umreifungsmaterials (A/A') aus dem Förderweg aufweist.

9. Vorrichtung nach einem der Ansprüche 7 oder 8, **dadurch gekennzeichnet, dass** sie zusätzlich ein hinteres Press- und Stabilisierungsmittel (5) aufweist, das derart beweglich angeordnet ist, dass es während dem Umreifen auf den nachlaufenden Teil eines zu umreifenden Stapels presst.

10. Vorrichtung nach einem der Ansprüche 7 bis 9, **dadurch gekennzeichnet, dass** als Fördermittel (1) Föderbänder (11, 12, 13) oder Schieber (14) vorgesehen sind.

11. Vorrichtung nach einem der Ansprüche 7 bis 10, **dadurch gekennzeichnet, dass** das Längsumreifungsmittel (2) zwei auf einander gegenüberliegenden Seiten des Förderweges angeordnete Vorratsspulen (21 und 21') des ersten Umreifungsmaterials (A/A') aufweist, sowie zwei Brems/Führungsmittel (22 und 22') und gegeneinander in den Förderweg bewegliche, miteinander kooperierende Mittel (23 und 23') zum Spannen, Verbinden und Abtrennen des ersten Umreifungsmaterials (A/A').

12. Vorrichtung nach Anspruch 11, **dadurch gekennzeichnet, dass** die Brems/Führungsmittel (22 und 22') für eine Verschiebung des über den Förderweg gespannten ersten Umreifungsmaterials beweglich sind.

13. Vorrichtung nach Anspruch 12, **dadurch gekennzeichnet, dass** die Brems/Führungsmittel (22, 22') aus einem Klemmbackenpaar (22.1) und einer Führungsrolle (22.2) bestehen, die mit Hilfe eines Hebels (22.3) in einer Ebene senkrecht zum Förderweg verschwenkbar sind.

14. Vorrichtung nach Anspruch 13, **dadurch gekennzeichnet, dass** das Klemmbackenpaar (22.1) und die Führungsrolle (22.2) zusätzlich um 90° drehbar sind.

15. Vorrichtung nach einem der Ansprüche 7 bis 14, **dadurch gekennzeichnet, dass** das Querumreifungsmittel (3) eine Vorratsspule (31) für das zweite Umreifungsmaterial (B), einen sich schlaufenförmig um den Förderweg erstreckenden Schlaufenkanal (32) und Mittel (33) zum Einführen des zweiten Umreifungsmaterials (B) in den Schlaufenkanal (32) und zum Umlegen der Schlaufe um den in der Umreifungsposition (U) positionierten Gegenstand oder Stapel sowie zum Spannen und Abtrennen der Schlaufe aufweist.

16. Vorrichtung nach einem der Ansprüche 7 bis 15, **dadurch gekennzeichnet, dass** sie eine doppelte Umreifungsposition (U und U.1) für zwei aufeinander folgende Stapel (S und S.1) aufweist mit einem einzigen über den Förderweg gespannten Vorhang aus dem ersten Umreifungsmaterial (A/A').

17. Verwendung einer Vorrichtung nach einem der Ansprüche 7 bis 16 in einer Verarbeitungsstrasse, in der Stapel von Zeitungen oder Zeitschriften erstellt, mit einem Deckblatt und/oder Informationsträger versehen und dann wahlweise quer und/oder längs umreift werden.

## Claims

1. Method for strapping substantially parallelepipedic objects or stacks (S) being conveyed on a conveying path into a strapping position (U) and out of the strapping position (U), wherein the objects or stacks (S) are conveyed against a first strapping or wrapping material (A/A') extending across the conveying path and draw the first strapping or wrapping material (A/A') such that it is laid around the front side of the object or stack, wherein the first strapping or wrapping material (A/A') is closed behind the object or stack, is cut off and positioned across the conveying path again and wherein in the same strapping position (U) a second strapping material (B) is positioned, tensioned and closed around the object or stack perpendicular to the conveying path while the stack is pressed, **characterized in that** the front part of the object or stack (S) is additionally pressed and stabilized during conveyance into the strapping position (U) with the aid of a pressing and stabilizing means being displaced in conveying direction (F) together the stack, wherein the first strapping material (A/A') runs through a gap in the pressing and stabilizing means (4).

2. Method according to claim 1, **characterized in that** the first strapping or wrapping material (A/A') is supplied from two opposite sides of the conveying path.

3. Method according to claim 1 or 2, **characterized in that** for selectively strapping an object or stack with the second strapping material (B) only, the first strapping or wrapping material (A/A') is displaced from the conveying path.

4. Method according to one of claims 1 to 3, **characterized in that** the first strapping or wrapping material (A/A') is a strapping tape or a plastic film which is connectable by means of welding.

5. Method according to one of claims 1 to 4, **characterized in that** the second strapping material (B) is a strapping tape connectable by means of welding.

6. Method according claim 1 or 2, **characterized in that** a first and a second object or stack (S and S.1) are conveyed simultaneously and behind each other into a first and a second strapping position (U and U.1) the second strapping position being arranged behind the first strapping position and that the first strapping or wrapping material (A/A') is closed first between the two objects or stacks and immediately afterwards is closed on the rear side of the second object or stack.

7. Device for strapping substantially parallelepipedic stacks (S) of printed products conveyed on a conveying path into a strapping position (U) and out of the strapping position (U), which device comprises conveying means for sequentially conveying the stacks on a conveying path into the strapping position (U) and out of the strapping position (U) and further comprises, in the region of the strapping position, parallel strapping means (2) for positioning a first strapping material (A/A') across the conveying path and for tensioning, closing and cutting off the first strapping material (A/A') behind a stack (S) conveyed into the strapping position, a means (3) for perpendicular strapping also arranged in the strapping position (U) for forming a perpendicular loop from a second strapping material (B) around the stack conveyed into the strapping position (U) and for tensioning closing and cutting the loop and a means for pressing of the stack (S) in the strapping position, **characterized in that** the pressing means is designed and arranged as movable pressing and stabilizing means (4) which additionally by means of being conveyed together with the stack acts on the stack in a stabilizing and pressing manner also during the stack's conveyance into the strapping position and that the first strapping material runs through a gap in the pressing and stabilizing means.

8. Device according to claim 7, **characterized in that** it further comprises displacing means for displacing the first strapping material (A/A') extending across the conveying path out of the same.

9. Device according to claim 7 or 8, **characterized in that** it further comprises a movable rear pressing and stabilizing element (5) which is arranged movably such that it presses onto the rear part of a stack to be strapped during the strapping process.

10. Device according to one of claims 7 to 9, **characterized in that** conveying belts (11, 12 13) or pushers (14) are provided as conveying means (1).

11. Device according to one of claims 7 to 10, **characterized in that** the means (2) for parallel strapping comprises two storage reels (21 and 21') of the first strapping or wrapping material (A/A') arranged on opposite sides of the conveying path as well as two braking/guiding means (22 and 22') and cooperating means (23 and 23') for tensioning, connecting and cutting-off the first strapping or wrapping material (A/A') which means are movable towards each other into the conveying path.

12. Device according to claim 11, **characterized in that** the braking/guiding means (22 and 22') are movable for displacing the first strapping or wrapping material (A/A') extending across the conveying path.

13. Device according to claim 12, **characterized in that** the braking/guiding means (22, 22') consist of a pair of clamping jaws (22.1) and a guiding roller (22.2) which are pivotal into a plane perpendicular to the conveying path with the help of a lever.

14. Device according to claim 13, **characterized in that** the pair of clamping jaws (22.1) and the guiding roller (22.2) are additionally rotatable by 90°.

15. Device according to one of claims 7 to 14, **characterized in that** the means (3) for perpendicular strapping comprises a storage reel (31) for the second strapping material (B), a tape channel (33) running around the conveying path in form of a loop and means (33) for introducing the second strapping material (B) into the tape channel (32) and for laying the loop around the object or stack positioned in the strapping position (U) as well as for tensioning, closing and cutting off the loop.

16. Device according to one of claims 7 to 15, **characterized in that** it comprises a double strapping position (U and U.1) for two successive objects or stacks (S and S.1) with one sole curtain of the first strapping material (A/A') extending across the conveying path.

17. Use of a device according to one of claims 7 to 16 in a processing line in which newspapers or magazines are stacked, the stacks are equipped with a covering sheet and/or carrier of information and are then selectively strapped perpendicular and/or parallel to the conveying direction.

## Revendications

1. Procédé de cerclage de piles (S) de produits imprimés, essentiellement en forme de parallélépipède, transportées sur un parcours de transport jusque dans une position de cerclage (U) et hors de la position de cerclage (U), les piles rencontrant à l'entrée de la position de cerclage un premier matériau de cerclage ou d'enveloppe (A/A') tendu à travers le parcours de transport et entraînant le premier matériau de cerclage ou d'enveloppe (A/A') de telle sorte qu'il se place autour du côté avant de la pile, le premier matériau de cerclage ou d'enveloppe (A/A') entourant la pile étant fermé, découpé derrière celle-ci et de nouveau tendu à travers le parcours de transport, un deuxième matériau de cerclage (B) étant placé autour de l'objet ou de la pile (S), fixé par traction et fermé transversalement au parcours de transport dans la même position de cerclage (U) pendant que la pile est pressée, **caractérisé en ce que** la partie avant de la pile (S) est pressée et stabilisée de plus pendant l'amenée dans la position de cerclage (U) à l'aide d'un moyen (4) de pressage et de stabilisation entraîné dans la direction de transport (F), le premier matériau de cerclage (A/A') traversant un trou ménagé dans le moyen (4) de pressage et de stabilisation.

2. Procédé selon la revendication 1, **caractérisé en ce que** le premier matériau de cerclage (A/A') est amené depuis deux côtés mutuellement opposés du parcours de transport.

3. Procédé selon la revendication 1 ou 2, **caractérisé en ce que** pour le cerclage sélectif uniquement par le deuxième matériau de cerclage (B), le premier matériau de cerclage (A/A') est déplacé hors du parcours de transport.

4. Procédé selon l'une des revendications 1 à 3, **caractérisé en ce que** le premier matériau de cerclage (A/A') est un feuillard de cerclage qui peut être fermé par soudage.

5. Procédé selon l'une des revendications 1 à 4, **caractérisé en ce que** le deuxième matériau de cerclage (B) est un feuillard de cerclage qui peut être fermé par soudage

6. Procédé selon la revendication 1 ou 2, **caractérisé en ce que** deux piles (S et S.1) sont transportées l'une derrière l'autre dans des positions de cerclage (U et U.1) situées l'une derrière l'autre et **en ce que** le premier matériau de cerclage (A/A') est d'abord fermé entre les deux piles et directement ensuite sur le côté arrière de la pile arrière, pour former un cerclage.

7. Dispositif pour le cerclage de piles (S) de produits imprimés, essentiellement en forme de parallélépipède, transportées sur un parcours de transport jusque dans une position de cerclage (U) et hors de la position de cerclage (U), lequel dispositif présente un moyen de transport pour le transport successif des piles dans la position de cerclage (U) et leur enlèvement hors de la position de cerclage (U) ainsi qu'un moyen (2) de cerclage longitudinal disposé dans la région de la position de cerclage, pour le positionnement d'un premier matériau de cerclage (A/A') à travers le parcours de transport et pour le serrage, la fermeture et la découpe du premier matériau de cerclage derrière une pile (S) transportée dans la position de cerclage, un moyen (3) de cerclage transversal, également disposé dans la position de cerclage (U), pour la formation d'une boucle transversale en un deuxième matériau de cerclage (B) autour de la pile transportée dans la position de cerclage (U) et pour le cerclage, la fermeture et la découpe de la boucle, et un moyen pour presser la pile (S) dans la position de cerclage (U), **caractérisé en ce que** le moyen de pressage est configuré et disposé comme moyen (4) mobile de pressage et de stabilisation de telle sorte qu'en plus de son entraînement conjoint avec la pile, il agit sur la pile pour la presser et la stabiliser également pendant l'amenée de la pile dans la position de cerclage (U), et **en ce que** le premier moyen de cerclage traverse un trou ménagé dans le moyen de pressage et de stabilisation.

8. Dispositif selon la revendication 7, **caractérisé en ce qu'**il présente de plus des moyens de déplacement pour déplacer hors du parcours de transport le premier matériau de cerclage (A/A') tendu au-dessus du parcours de transport.

9. Dispositif selon l'une des revendications 7 ou 8, **caractérisé en ce qu'**il présente en plus un moyen arrière (5) de pressage et de stabilisation qui est disposé de manière à se déplacer de telle sorte que pendant le cerclage, il presse la partie arrière d'une pile à cercler.

10. Dispositif selon l'une des revendications 7 à 9, **caractérisé en ce que** des bandes transporteuses (11, 12, 13) ou des coulisseaux (14) sont prévus comme moyen de transport (1).

11. Dispositif selon l'une des revendications 7 à 10, **caractérisé en ce que** le moyen (2) de cerclage longitudinal présente deux bobines de réserve (21 et 21') du premier matériau de cerclage (A/A'), disposées sur des côtés mutuellement opposés du parcours de transport, ainsi que deux moyens de guidage et de freinage (22 et 22') et des moyens (23 et 23') qui peuvent se déplacer l'un par rapport à l'autre dans le parcours de transport et qui coopèrent l'un avec l'autre pour le serrage, la liaison et la découpe du premier matériau de cerclage (A/A').

12. Dispositif selon la revendication 11, **caractérisé en ce que** les moyens de guidage et de freinage (22 et 22') peuvent être déplacés pour déplacer le premier matériau de cerclage tendu à travers du parcours de transport.

13. Dispositif selon la revendication 12, **caractérisé en ce que** les moyens de freinage et de guidage (22 et 22') sont constitués d'une paire de mâchoires de serrage (22.1) et d'un rouleau de guidage (22.2) qui peuvent pivoter dans un plan perpendiculaire au parcours de transport à l'aide d'un levier (22.3).

14. Dispositif selon la revendication 13, **caractérisé en ce que** la paire (22.1) de mâchoires de serrage et le rouleau de guidage (22.2) peuvent de plus tourner de 90°.

15. Dispositif selon l'une des revendications 7 à 14, **caractérisé en ce que** le moyen (13) de cerclage transversal présente une bobine de réserve (31) pour le deuxième matériau de cerclage (B), un canal en boucle (32) qui s'étend en forme de boucle autour du parcours de transport et des moyens (33) pour insérer le deuxième matériau de cerclage (B) dans le canal en boucle (32) et pour placer la boucle autour de l'objet ou de la pile placée dans la position de cerclage (U), ainsi que pour serrer et découper la boucle.

16. Dispositif selon l'une des revendications 7 à 15, **caractérisé en ce qu'**il présente une double position de cerclage (U et U.1) pour deux piles successives (S et S.1), avec un seul rideau constitué du premier matériau de cerclage (A/A') tendu à travers du parcours de transport.

17. Utilisation d'un dispositif selon l'une des revendications 7 à 16 dans une ligne de travail dans laquelle des piles de journaux ou de périodiques sont préparées, dotées d'une feuille de recouvrement et/ou d'un supports d'informations et ensuite cerclées transversalement et/ou longitudinalement de manière sélective.
